# EUROPÄISCHE PATENTSCHRIFT

(11) **EP 0 749 836 B1**
(45) Veröffentlichungstag und Bekanntmachung des Hinweises auf die Patenterteilung: **22.12.1999**
(21) Anmeldenummer: 96250110.2
(22) Anmeldetag: 21.05.1996
(51) Int. Cl.: B41J 2/165

(54) **Anordnung zur Reinhaltung der Düsen eines Tintendruckkopfes**
Apparatus to prevent nozzle clogging of an inkjet printhead
Dispositif pour tenir propre les buses d'une tête à jet d'encre

(30) Priorität: 19.06.1995 DE 19522593
(43) Veröffentlichungstag der Anmeldung: 27.12.1996
(73) Patentinhaber: Francotyp-Postalia Aktiengesellschaft & Co., 16547 Birkenwerder (DE)
(72) Erfinder: Hetzer, Ulrich, 12679 Berlin (DE); Quass, Jürgen, 12437 Berlin (DE)

(56) Entgegenhaltungen:
- DE-A- 3 203 014
- GB-A- 2 025 853
- GB-A- 2 280 149
- US-A- 4 672 397
- PATENT ABSTRACTS OF JAPAN vol. 013, no. 025 (M-787), 20.Januar 1989 & JP-A-63 236654 (NEC CORP), 3.Oktober 1988,
- PATENT ABSTRACTS OF JAPAN vol. 009, no. 111 (M-379), 15.Mai 1985 & JP-A-59 232874 (MATSUSHITA DENKI SANGYO KK), 27.Dezember 1984,

## Beschreibung

Die Erfindung betrifft eine Anordnung zur Reinhaltung der Düsen eines Tintendruckkopfes, insbesondere eines Tintendruckkopfes mit großen Düsenzahlen.
Derartige Tintendruckköpfe sind für den Einsatz in kleinen schnellen Druckern vorgesehen, die wiederum Bestandteil von modernen Maschinen zum Frankieren von Postgut oder zum Drucken von Adressen oder zur Produktbeschriftung sind.
Im Unterschied zum üblichen Bürodrucker mit zeilenweisem Abdruck erfolgt der Druck als einmaliger Abdruck in einem Durchlauf des Aufzeichnungsträgers. Auf Grund dieser wesentlich größeren Druckbreiteungefähr ein Inch - ist die Anzahl untereinander anzuordnender Tintendüsen erheblich größer als bei Tintendruckköpfen für Bürodrucker. Um den modernen Komfort - Klischees mit Wort- und Bildzeichen - für Frankiermaschinen mit guter Druckqualität zu erfüllen, sind Druckauflösungen von annähernd 200 dpi - dots per inch - erforderlich. Das bedeutet Tintendruckköpfe mit 200 Düsen.
Bei diesen Druckköpfen soll gewährleistet sein, daß sicherheitstechnisch relevante Druckbilddaten, wie Wert, Datum und Maschinennummer bei Frankiermaschinen, ohne Druckpunktausfälle gedruckt werden.
Da mit schnelltrocknenden Tinten gearbeitet werden muß, ist die Gefahr groß, daß die Tinte in den Düsen eintrocknet, die längere Zeit nicht benutzt werden, oder daß die Düsen durch Ansammlung von Staub und Tintenresten im Düsenbereich verstopft werden.
Zur Verhinderung beziehungsweise Beseitigung der Düsenverstopfung ist eine Vielzahl unterschiedlicher Lösungen bekannt, wie Abdecken und Absaugen der Düsenfläche des Tintendruckkopfes, Ausstoßen von Tinte durch alle Düsen, Abwischen der Düsenfläche mit einer Abwischlippe und Zuführen von Reinigungsmittel zur Düsenoberfläche, siehe DE 38 10 698 C2 und EP 0 285 155 A1.
Allen diesen Maßnahmen ist gemeinsam, daß sie ausschließlich in den Druckpausen erfolgen, deren Abstand bei Viel- und Langzeitdruckern - wie Frankiermaschinen - zeitlich weit auseinander liegen können. Verstopfungen sind demzufolge wahrscheinlich.

Es ist ein Tintenstrahldrucker mit mehreren Düsen bekannt, vergleiche DE 33 11 735 A1, bei dem mit einer Ermittlungseinrichtung erfaßt wird, wenn sich eine Düse oder mehrere Düsen für eine vorbestimmte Zeitdauer in einem unbenutzten Zustand befindet/n, und bei dem mit einer Steuereinrichtung das Ermittlungsergebnis ausgewertet und für die zutreffenden Düsen ein Tintenausstoß veranlaßt wird. Anders gesagt, mit einer Signalmeßeinrichtung wird die Druckpausen-Zeitdauer gemessen und mit einer Durchspüleinrichtung wird vor dem Drucken das Durchspülen der für das Drucken verwendeten Düsen herbeigeführt, wenn die Druckpause eine vorbestimmte Zeitdauer überschreitet. Um einigermaßen sicher zu sein, daß die Düsen auch wirklich funktionstüchtig bleiben, müssen die Druckpausen relativ kurz sein, demzufolge ist zwecks Reinigung der Schreibbetrieb zu unterbrechen, wodurch die Einsatzzeit des Druckers herabgesetzt und der Tintenverbrauch durch dieses Reinigungsprinzip wesentlich gesteigert wird.

Es ist weiterhin ein Deckel für die Düsen eines mit schnelltrocknenden Tinten arbeitenden Unterdrucktintendruckkopfes bekannt, vergleiche EP 0 173 939 A1. Mit dem Deckel soll einerseits verhindert werden, daß die Tinte an den Düsenenden in den Druckpausen eintrocknet, andererseits soll gewährleistet sein, daß der Tintenmeniskus weder berührt noch zurückgedrückt wird.
Zu diesem Zweck weist der Deckel ein umlaufendes Dichtelement und eine Membran auf, die im auf die Düsenfläche aufgesetzten Zustand des Deckels eine Druckkammer bilden. Die Eigenspannung der Membran ist dabei kleiner gewählt als die Oberflächenspannung der Tintenmenisken. In dieser relativ kleinen Druckkammer tritt eine schnelle Sättigung der Luft mit Feuchtigkeit infolge zunächst verdunstender Tintenlösungsmittel ein, so daß über kürzere Druckpausen ein Eintrocknen der Düsen vermieden wird. Einen Schutz gegen das Eintrocknen von Düsen, die während des Betriebes längere Zeit nicht benutzt werden, bietet diese Anordnung allerdings nicht.

Eine andere bekannte Vorrichtung, vergleiche DE 38 25 045 A1 und DE 38 25 046 A1, zum Reinigen der Düsenfläche eines Tintendruckkopfes besitzt ein vor der Düsenfläche beweglich angeordnetes Wischelement und zusätzlich zu den Tintendüsen eine Düse, aus der Reinigungsflüssigkeit gegen eine Abweisblende ausgestoßen und von dieser auf die Düsenfläche umgeleitet wird. Das Wischelement besteht aus einem Band, das in Bandrichtung eine Mehrzahl von nebeneinanderliegenden Ausschnitten enthält und das in einer Richtung an der Düsenfläche vorbeitransportiert wird. Je nach Stellung des Bandes werden die Düsen freigegeben - Ausschnitt - oder verdeckt. Das Band ist als Endlosband ausgebildet und in einer Bandkassette mit Antrieb enthalten. Im Druckbetrieb liegt das Band mit einem seiner Ausschnitte vor den Düsenöffnungen und gibt diese zum Tintenausstoß frei. Beim Wechsel von Druckbetrieb zur Druckpause wird zunächst durch die Reinigungsdüse Reinigungsflüßigkeit tropfenweise ausgestoßen. Anschließend wird das Band in seine Transportrichtung so weit fortbewegt, daß anstelle des Ausschnitts der folgende Bandabschnitt vor die Düsenfläche gelangt und diese abdeckt. Dabei wischt der Ausschnitt mit seiner Kante über die Düsenfläche hinweg und reinigt diese dabei von angelagerten Verschmutzungen.
Wie offensichtlich ist, dient diese Vorrichtung lediglich zur Grobreinigung der Düsenfläche. Ein Verschmieren der Düsenöffnungen beim Vorbeigleiten des Bandes ist nicht ausgeschlossen, ebenfalls auch nicht ein Eintrocknen von Düsen.

Bei einem bekannten Verfahren, vergleiche DE 32 03 014 C2 dieses Dokument zeigt den Oberbegriff des Patentanspruchs 1, zur Verhinderung des Verstopfens der Düse eines Tintendruckers ist der Düsenöffnung eine Luftzelle vorgelagert, die wiederum eine mit der Düsenöffnung ausgerichtete Außenöffnung aufweist, durch die die Tintentropfen auf den Aufzeichnungsträger fliegen.
Bei Betrieb wird der Tintenstrahl von einem den Tintenstrahl ringförmig umgebenden Luftstrahl aus der Luftzelle begleitet und somit beschleunigt. Bei Druckpause wird zur Feuchthaltung der Düse die Außenöffnung der Luftzelle mittels eines porösen Abdeckkörpers verschlossen und die Feuchtigkeit in der Luftzelle erhöht, indem Tinte in die Luftzelle eingelassen wird, während die Luftzelle entlüftet wird.
Zur Einleitung des Druckbetriebes wird die Tinte in der Luftzelle durch erhöhten Luftdruck aus dieser durch die Außenöffnung hinausgespült. Zu diesem Zweck wird der Abdeckkörper abgeschwenkt und ein Aufnahmebehälter für die Tinte vor die Außenöffnung gebracht. Nach Entleeren der Luftzelle wird die Außenöffnung durch die nachströmende Luft von Tinte freigeblasen. Der Aufnahmebehälter wird entfernt und der Aufzeichnungsträger in Position gebracht.
Die Vorrichtung zur Durchführung des Verfahrens umfaßt
- eine impulsbetätigte Druckzelle,
- eine druckmäßig mit der Druckzelle gekoppelte Tintenzelle, die über einen Tintenkanal an eine Tintenpatrone angeschlossen ist,
- eine Luftzelle, die durch eine Wand mit einer ersten Öffnung von der Tintenzelle getrennt ist und die durch eine Außenöffnung mit der Atmosphäre verbunden ist,
- eine Pumpe, die im Betrieb über eine Luftleitung mit der Luftzelle verbunden ist und die die Luftleitung bei Nichtbetrieb unter Unterdruck setzt,
- eine Abdeckvorrichtung, die vor die Außenöffnung positionierbar ist,
- ein in der Luftleitung enthaltenes Ventil, daß bei nichtdruckendem Betrieb den Druck in der Luftleitung entlastet und zur Vorbereitung des Druckbetriebes den Druck so weit erhöht, daß die in der Luftzelle enthaltene Tinte durch die Außenöffnung hinausgedrückt wird,
- einen in zwei Positionen verstellbaren Auffangbehälter für die aus der Luftzelle gedrückte Tinte,
- einen Tintenstandsensor in der Luftleitung, der die Zufuhr von Tinte abschaltet, wenn er vom Tintenstand erreicht wird.
Obwohl es von Vorteil ist, einen Teil der Reinigungsvorrichtung im Tintendruckkopf zu integrieren, hat diese Lösung noch einige Nachteile. So erfolgt auch hier ein Schutz gegen Eintrocknen und Verstopfen ausschließlich während der Druckpausen. Der konzentrische Aufbau zwecks Führung des Luftstromes ist auf einen Tintendruckkopf mit nur einer Düse abgestimmt; demzufolge auf einen Tintendruckkopf mit vielen Düsen nicht übertragbar. Da die Drucktinte auch zum Feuchthalten in den Druckpausen verwendet und dann jedesmal vor Druckbeginn in einen äußeren Aufnahmebehälter gedrückt wird, ist diese Prozedur zeitaufwendig und außerdem geht jedesmal Tinte verloren; auch der Tintenmeniskus kann unerwünscht weit zurückgedrückt werden.
Der mechanische Aufwand - sowohl ein Abdeckkörper als auch ein Aufnahmebehälter verstellbar außerhalb des Tintenkopfes, dazu eine Pumpe mit Ventil und ein Sensor innerhalb des Tintenkopfes - ist beträchtlich.

Bei einer Anordnung gemäß JP-A-63236654 dieses Dokument zeigt ebenfalls den Oberbegriff des Patentanspruchs 1 zur Reinhaltung eines Tintendruckkopfes mit einer Mehrzahl von Düsen ist vor der Düsenfläche ein Vorraum vorgesehen, der durch eine Frontwand des Gehäuses des Tintendruckkopfes abgeschlossen ist. In der Frontwand sind gegenüber den Düsen Öffnungen vorhanden, die größer sind als der Durchmesser einer Düsenöffnung. Auf diese Weise können die ausgestoßenen Tintentröpfchen die Frontwand ungehindert passieren. In den Vorraum wird über einen äußeren Anschluß mit Feuchtigkeit angereicherte Luft eingeblasen, um die Tintentröpfchen zu beschleunigen. Ob der Luftstrom tatsächlich in die gewünschte Richtung wirkt, ist fraglich.

Ähnlich sind die Verhältnisse bei einer Lösung gemäß GB-A-2280149, auch dieses Dokument zeigt den Oberbegriff des Patentanspruchs 1. Zweck der Erfindung ist eine Erhöhung der Zuverlässigkeit von Tintendruckköpfen der eingangs beschriebenen Art bei geringem Aufwand.

Der Erfindung liegt die Aufgabe zugrunde, eine Lösung zu finden, mit der alle Düsen eines Tintendruckkopfes sowohl bei Druckbetrieb als auch in Druckpausen gegen Austrocknung geschützt sind. Darüber hinaus sollen die Düsen weitgehend vor Verschmutzung durch Papierstaub bewahrt werden und eine Reinigung bei Ablagerung von Tintenresten auf der Düsenfläche möglich sein.

Erfindungsgemäß wird diese Aufgabe gemäß dem Hauptanspruch gelöst. Weitere vorteilhafte Merkmale der Erfindung sind den Unteransprüchen entnehmbar.
Auf Grund der vorgeschlagenen Lösung ergeben sich eine Reihe von Vorteilen.

Das Mikroklima aus Lösungsmitteldämpfen während des Druckbetriebes und überwiegend auch in den Druckpausen schützt gleichermaßen alle Düsen vor Eintrocknung. Der Vorraum hat nur ein kleines Volumen, da der Abstand zwischen Düsenfläche und Aufzeichnungsträger in der Regel nicht 2 mm überschreiten darf; es tritt demzufolge kein wesentlicher Lösungsmittelverbrauch und damit auch keine zusätzliche Umweltbelastung ein. Das Lösungsmittel ist üblicherweise farblos, so daß Schattenbildung durch geringfügig austretende Lösungmitteldämpfe auf dem Aufzeichnungsträger verhindert werden. Wenn in dem Lösungsmittel genügend leichtflüchtige Bestandteile enthalten sind, dann reicht für die Verdunstung die Tintendruckkopf-Temperatur bereits aus. Anderenfalls wird das Lösungsmittel beim Eintritt in den Vorraum zusätzlich erwärmt. Auf Grund der Verdampfung wird sich im Vorraum stets ein geringfügig höherer Druck gegenüber der Außenatmosphäre einstellen. Dieser Überdruck verhindert, daß Staub in den Vorraum und damit an die Düsenfläche gelangt. Wenn sich mit der Zeit Tintenreste im Bereich der Düsenöffnungen angesammelt haben, werden diese durch Spülen mit dem Lösungsmittel beseitigt. Zu diesem Zweck wird der Vorraum verschlossen, gespült und das Spülmittel abgesaugt und gefiltert. Zweckmäßigerweise wird der Vorraum, wie auch sonst üblich, während länger anhaltender Druckpausen verschlossen.

Die erfindungsgemäße Lösung ist sowohl für Tintendruckköpfe mit Piezoaktoren als auch für Tintendruckköpfe in Bubble-Jet-Technik geeignet. In beiden Fällen ist es möglich, Teile des Tintendruckkopfes zur Realisierung der Lösung einzusetzen.
Der Vorraum wird durch entsprechende Anordnung des Tintendruckkopfes in seinem ohnehin erforderlichen Gehäuse gebildet, indem die Düsenfläche gegenüber der Frontwand des Gehäuses etwas zurückgesetzt ist. Weist der Tintendruckkopf Düsenreihen auf, so sind in der Frontwand angepaßte Öffnungen vorgesehen, deren Breite b größer ist als der Durchmesser d einer Düsenöffnung. Die Öffnungen sind zweckmäßig als langgezogene Schlitze ausgebildet. Es können aber auch Bohrungen sein. Schlitze wären einfacher herzustellen und zu reinigen. Der Vorraum ist über mindestens eine Düse nebst zugeordnetem Kanal mit einem Behälter für Lösungsmittel für die Tinte verbunden.
Ein Bereich am Rand des Vorraumes ist trogförmig ausgebildet. In diesen Bereich wird das Lösungsmittel für die Bildung der Lösungsmitteldämpfe über mindestens eine Düse eingelassen. Diese Düse ist analog wie die Tintendüsen ausgeführt und weist auch den gleichen Antrieb - Druckkammer mit Aktor - auf. Auf diese Weise kann die Lösungsmittelzufuhr in gewünschter feiner Dosierung erfolgen. Zur Unterstützung dieses Effektes ist dieser Teil des Vorraumes als Kapillarraum ausgebildet. Die Düse nebst Versorgung ist vorteilhafterweise Bestandteil des Tintendruckkopfes. Es ist aber auch möglich, beide in das Gehäuse zu integrieren.
Der andere Bereich des Vorraumes ist zur Aufnahme der Lösungsmitteldämpfe vorgesehen und umfaßt den gesamten Bereich vor den Tintendüsen.
Der trogförmige Bereich ist mit dem übrigen Bereich des Vorraumes über Schlitze verbunden.
Benachbart zum Gehäuse ist eine Dichtkappe so verstellbar gelagert, daß sie kraftschlüssig vor die Frontwand angeordnet werden kann. Der Bewegungsablauf wird dabei so gestaltet, daß eine mit der Dichtkappe gekoppelte Wischlippe über die Öffnungen/Schlitze in Wischbewegung geführt wird. Dabei werden Staubablagerungen auf der Frontwand abgestreift. In der Dichtkappe ist eine Saugplatte austauschbar angeordnet, mit der die Öffnungen fest abgedichtet werden. Die Saugplatte kann aus Schaumstoff oder Filz bestehen, so daß bei Spülvorgängen im Vorraum Flüssigkeitsreste aus den Öffnungen aufgesaugt und ein Abtropfen vermieden werden. Das Gehäuse wird in der Regel bei längeren Druckpausen mit der Dichtkappe verschlossen.
Um Reinigungs- beziehungsweise Spülabläufe am Tintendruckkopf schnell vornehmen zu können, sind mindestens eine Düse und ihr zugehöriger Kanal zum Behälter mit dem Lösungsmittel größer ausgebildet, als die übrigen Düsen und ihre Kanäle.
Um ein ungewolltes Ausfließen von Lösungsmittel zu verhindern, ist ein Ventil im Kanal angeordnet. Für den Spülvorgang wird eine Pumpe betätigt, die im Lösungsmittelkanal eingesetzt ist. Das Spülmittel fließt über ein auswechselbares Filter in den Lösungsmittelbehälter zurück. Um eine gute Verteilung der Lösungsmitteldämpfe im Vorraum und ein effektives Spülen zu gewährleisten, ist der Abstand zwischen Innenseite, Frontwand und Düsenfläche so groß, daß eine Kapillarwirkung ausgeschlossen ist.
Eine Heizvorrichtung ist zur Unterstützung der Verdampfung im trogförmigen Bereich für den Fall angeordnet, wenn die Betriebstemperatur des Tintendruckkopfes nicht ausreicht, um genügend Lösungsmitteldämpfe zu bilden.
Es ist auch möglich, die Heizvorrichtung um die Düse herum anzuordnen. Diese Heizvorrichtung ist besonders von Vorteil, wenn ein Bubble-Jet-Tintendruckkopf verwendet wird, dessen Tinte in bekannter Weise auf Wasserbasis zusammengemischt ist.

Die Erfindung wird nachstehend am Ausführungsbeispiel näher erläutert.
Es zeigen:
- Fig. 1: Eine perspektivische Ansicht eines Tintendruckkopfes mit Gehäuse; im Frontbereich teilweise geschnitten,
- Fig. 2: eine perspektivische Ansicht eines Tintendruckkopfes mit Gehäuse und aufgesetzter Dichtkappe; stufenweise geschnitten,
- Fig. 3: einen Längsschnitt durch einen Tintendruckkopf entlang einer Düsenreihe mit gleichen Düsen,
- Fig. 4: einen Längsschnitt durch einen Tintendruckkopf mit aufgesetzter Dichtkappe entlang einer Düsenreihe mit unterschiedlichen großen Düsen.

Die Figuren sind zur Erleichterung der Darstellung und des Verständnisses schematisiert gezeichnet.

Gemäß Fig. 1 ist ein Tintendruckkopf 2 in einem Gehäuse 1 gelagert. Der Tintendruckkopf 2 weist vier Düsenreihen 22 mit Düsen 221 für Tinte 31 und Düsen 26, 261 für Lösungsmittel 41 auf, siehe auch Fig.3. Eine Heizvorrichtung 123 dient zur Erzeugung von Lösungsmitteldämpfen 411. In die Frontwand 11 des Gehäuses 1 sind schlitzförmige Öffnungen 111 eingeformt. Die Schlitze 111 fluchten mit den Düsenreihen 22 in Tintenflugrichtung. Die Breite b eines Schlitzes 111 ist gegenüber dem Durchmesser d einer Düse 221, 26 so viel größer gestaltet, daß die Tintentropfen unbehindert den Schlitz 111 passieren können.
Der Durchmesser e einer vergrößerten Düse 261 für Lösungsmittel 41 ist so bemessen, daß der Vorraum 12 genügend schnell mit Lösungsmittel 41 gefüllt und durchspült wird. Der Vorraum 12 wird durch das Volumen zwischen Frontwand 11 und Düsenfläche 21 gebildet.

Entsprechend Fig. 2 wird die Tinte 31 aus einem Behälter 3 über einen gemeinsamen Tintenversorgungskanal 251 zu einem individuellen Tintenversorgungskanal 25 und von diesem in eine Tintendruckkammer 24 geleitet. Die Tintendruckkammer 24 wird durch nicht dargestellte Aktoren angetrieben. Bei einem Piezo-Tintendruckkopf sind das Piezowandler beziehungsweise -aktoren. Bei einem Bubble-Jet-Tintendruckkopf sind das Heizwiderstände in Form von Emitterwiderständen in Transistor-Treiberschaltkreisen. Aus der Tintendruckkammer 24 gelangt die Tinte 31 durch einen Düsenkanal 23 zur Düse beziehungsweise Düsenöffnung 221 und aus dieser auf einen Aufzeichnungsträger.
Das Lösungsmittel 41 wird zwecks Erzeugung von Lösungsmitteldämpfen 411 aus einem Behälter 4 über einen Lösungsmittelversorgungskanal 29 zu einer Lösungsmitteldruckkammer 28 und von dieser über einen Düsenkanal 27 zu einer Düse 26 geleitet, siehe dazu auch Fig. 3.
Die Lösungsmitteldruckkammer 28 wird in gleicher Weise angetrieben, wie die Tintendruckkammer 24. Eine Spülung ist zwar grundsätzlich auch über diesen Weg möglich mit entsprechend größerer Ansteuerenergie und längerer Füllzeit für den Vorraum 12, aber nicht effektiv.

Zu diesem Zweck besteht eine weitere Verbindung vom Behälter 4 durch einen vergrößerten Lösungsmittelkanal 291 über eine Pumpe 5 zu einer vergrößerten Düsenöffnung 261 in den Vorraum 12. Der Vorraum 12 ist beim Spülvorgang mittels einer auf die Frontwand 11 aufgesetzten Dichtkappe 8 abgedeckt, siehe dazu auch Fig. 4.
Die Dichtkappe 8 sitzt mit einer umlaufenden Wischlippe 81 auf der Frontfläche der Frontwand 11 kraftschlüssig auf. In der Dichtkappe 8 ist eine Saugplatte 82 auswechselbar befestigt, in der austretendes Lösungsmittel 41 gebunden wird. Die Saugplatte 82 kann aus einem Vlies oder Schwamm bestehen. Der Rückfluß des zur Spülung dienenden Lösungsmittels 41 erfolgt über die Düsen 262 in den Lösungsmittelkanal 292, durch ein auswechselbares Filter 6 und durch ein Ventil 7 in den Behälter 4, vergleiche Fig. 4.
Die im Lösungsmittel 41 enthaltenen Tintenreste werden in dem Filter 6 gebunden. Das Ventil 7 und die Pumpe 5 verhindern, daß Lösungsmittel 41 während des Druckbetriebes über diesen Weg in den Vorraum 12 gelangt.

Wie den Fig. 3 und 4 weiter zu entnehmen ist, besteht der Vorraum 12 aus einem im Randbereich liegenden trogförmigen Bereich 122 und einem Bereich 121 vor den Tintendüsen 221. Die Bereiche 121 und 122 sind über kapillarische Schlitze 124 miteinander verbunden, aus denen die Lösungsmitteldämpfe vom Bereich 122 in den Bereich 121 gelangen. Der Bereich 122 ist als umlaufender Kapillarraum ausgebildet. In diesem befindet sich auch die Heizvorrichtung 123.
Die im Tintendruckkopf 2 schematisch dargestellten Behälter 3 für Tinte 31 und Behälter 4 für Lösungsmittel 4 werden relativ klein gehalten und sind durch geeignete Verbindungen in nicht näher gezeigter Weise mit entsprechend großen Außenbehältern verbunden

### Verwendete Bezugszeichen

- 1: Gehäuse für Tintendruckkopf
- 11: Frontwand des Gehäuses
- 111: schlitzförmige Öffnung/en in der Frontwand 11, Schlitze
- 12: Vorraum
- 121: Bereich des Vorraums 12 für Lösungsmitteldämpfe 411
- 122: trogförmiger Bereich des Vorraumes 12 für Lösungsmittel 41, Kapillarraum
- 123: Heizvorrichtung
- 124: Schlitz vom Bereich 122 zum Bereich 121
- 2: Tintendruckkopf
- 21: Düsenfläche des Tintendruckkopfes 2
- 22: Düsenreihe/n im Tintendruckkopf 2
- 221: Düsen bzw. Düsenöffnungen für Tinte 31
- 23: Düsenkanäle zu den Tintendruckkammern 24
- 24: Tintendruckkammer
- 25: Tintenversorgungskanal
- 251: gemeinsamer Tintenversorgungskanal
- 26: Düsen bzw. Düsenöffnungen für Lösungsmittel 41
- 261: vergrößerte Düse bzw. Düsenöffnung für Lösungsmittel 41, zufließend
- 262: vergrößerte Düse bzw. Düsenöffnung für Lösungsmittel 41, abfließend
- 27: Düsenkanäle zur Lösungsmitteldruckkammer 28
- 28: Lösungsmitteldruckkammer
- 29: Lösungsmittelversorgungskanal
- 291: vergrößerter Lösungsmittelversorgungskanal, zufließend
- 292: vergrößerter Lösungsmittelkanal, abfließend
- 3: Behälter für Tinte
- 31: Tinte
- 4: Behälter für Lösungsmittel
- 41: Lösungsmittel für Tinte
- 411: Lösungsmitteldämpfe
- 5: Pumpe
- 6: Filter
- 7: Ventil im Kanal 262
- 8: Dichtkappe
- 81: Wischlippe
- 82: Saugplatte
- b: Breite der Schlitze 111
- d: Durchmesser der Düsen 221, 26
- e: Durchmesser der vergrößerten Düsen 261, 262

## Patentansprüche

1. Anordnung zur Reinhaltung der Düsen eines Tintendruckkopfes, insbesondere eines Tintendruckkopfes mit großen Düsenzahlen, der vor seiner Düsenfläche einen Vorraum aufweist, der durch eine Frontwand des Gehäuses des Tintendruckkopfes abgeschlossen ist, in der gegenüber den Düsen Öffnungen vorgesehen sind, die größer sind als der Durchmesser einer Düsenöffnung,
**gekennzeichnet durch folgende Merkmale:**
· der Vorraum (12) ist über mindestens eine Düse (26, 261, 262) nebst zugeordnetem Kanal (27, 29, 291, 292) mit einem Behälter (4) für Lösungsmittel (41) für die Tinte (31) verbunden, wobei mindestens eine Düse (261, 262) und deren zugeordneter Kanal (291, 292) größer ausgebildet ist als die übrigen Düsen (221, 26) und deren Kanäle (23, 27),
daß diese Düse (26, 261, 262) mittels eines Ventils (7) verschließbar ausgeführt ist,
daß in mindestens einem Kanal (27, 291, 292) eine Pumpe (5) angeordnet ist,
daß in mindestens einem Kanal (292) ein Filter (6) austauschbar angeordnet ist,
· die Öffnungen (111) in der Frontwand (11) sind als langgezogene Schlitze ausgebildet, dabei je ein Schlitz für eine Düsenreihe (22) des aus Tintendruckmodulen zusammengesetzten Tintendruckkopfes (2),
· der Vorraum (12) weist einen trogförmigen Bereich (122) für das Lösungsmittel (41) und einen Bereich (121) für die Lösungsmitteldämpfe (411) auf, wobei der trogförmige Bereich (122) als Kapillarraum mit kapillarischen Schlitzen (124) zum Bereich (121) für die Lösungsmitteldämpfe ausgebildet und mit einer Heizvorrichtung versehen ist und der Bereich (121) für die Lösungsmitteldämpfe so bemessen ist, daß eine Kapillarwirkung ausgeschlossen ist,
· benachbart zum Gehäuse (1) ist eine Dichtkappe (8) für die Frontwand (11) mit den Öffnungen (111) verstellbar gelagert.

2. Anordnung nach Anspruch 1, **dadurch gekennzeichnet**, daß die Düse (26, 261, 262) und der zugehörige Kanal (27, 291, 292) für das Lösungsmittel (41) in dem Tintendruckkopf (2) integriert sind.

3. Anordnung nach Anspruch 1, **dadurch gekennzeichnet**, daß der Antrieb für mindestens eine Düse (26) analog dem Antrieb für die Tintendüsen (221) ausgebildet ist.

4. Anordnung nach Anspruch 1, **dadurch gekennzeichnet**, daß die Düse (26, 261, 262) und der zugehörige Kanal (27, 291, 292) für das Lösungsmittel (41) in das Gehäuse (1) eingeformt sind.

5. Anordnung nach Anspruch 1, **dadurch gekennzeichnet**, daß im Bereich der Düse (262) eine Heizvorrichtung (123) angeordnet ist.

6. Anordnung nach Anspruch 1, **dadurch gekennzeichnet**, daß die Dichtkappe (8) mit einer Wischlippe (81) versehen ist.

7. Anordnung nach Anspruch 1, **dadurch gekennzeichnet**, daß in der Dichtkappe (8) eine Saugplatte (82) austauschbar gelagert ist.

## Claims

1. An arrangement for keeping clean the nozzles of an ink print head, in particular of an ink print head with a large number of nozzles having, in front of its nozzle area, an anteroom that is closed by a front wall of the ink print head housing in which openings are provided in front of the nozzles that are bigger than the diameter of a nozzle opening,
**characterized by the following features**:
· the anteroom (12) is connected by at least one nozzle (26, 261, 262) and the associated channels (27, 29, 291, 292) with a receptacle (4) for solvent (41) for the ink (31), at least one nozzle (261, 262) and the channel (291, 292) assigned to it being bigger than the other nozzles (221, 26) and their respective channels (23,27),
said nozzle (26, 261, 262) being closable by means of a valve (7),
that a pump (5) being arranged in at least one channel (27, 291, 292), that a replaceable filter (6) being arranged in at least one channel (292);
· the openings (111) in the front wall (11) have the form of oblong slots, one slot being provided for each line of nozzles (22) of the ink print head (2) composed of ink print modules;
· the anteroom (12) has a trough-shaped area (122) for the solvent (41) and an area (121) for the solvent vapours (411), the trough-shaped area (122) being formed as a capillary space with capillary slits (124) to the area (121) for the solvent vapours and being provided with a heating device and the area (121) for the solvent vapours being dimensioned in such manner that a capillary effect is excluded;
· a sealing cap (8) for the front wall (11) with the openings (111) is adjustably provided adjacent to the housing (1).

2. An arrangement according to Claim 1, **characterized in** that the nozzle (26, 261, 261) and the associated channel (27, 291, 292) for the solvent (41) are integrated in the ink print head (2).

3. An arrangement according to Claim 1, **characterized in** that the drive for at least one nozzle (26) is formed analogously to the drive for the ink nozzles (221).

4. An arrangement according to Claim 1, **characterized in** that the nozzle (26, 261, 261) and the associated channel (27, 291, 292) for the solvent (41) are formed into the housing (1).

5. An arrangement according to Claim 1, **characterized in** that a heating device (123) is arranged in the area of nozzle (262).

6. An arrangement according to Claim 1, **characterized in** that the sealing cap (8) is provided with a wiping lip (81).

7. An arrangement according to Claim 1, **characterized in** that a replaceable suction plate (82) is provided in the sealing cap (8).

## Revendications

1. Disposition visant à maintenir propre les buses d'une tête d'impression à jet d'encre, en particulier d'une tête d'impression à jet d'encre ayant un grand nombre de buses, et présentant devant sa face de buses une espace avant qui est fermée par une paroi frontale du boîtier de la tête d'impression à jet d'encre, dans lequel sont prévues des ouvertures en face des buses dont le diamètre est plus grand que celui-ci des ouvertures des buses,
**caractérisée par les faits suivants**:
· l'espace avant (12) est reliée à un récipient (4) contenant le solvant (41) pour l'encre (31) par au moins une buse (26, 261, 262) et le canal s'y référant (27, 29, 291, 292), au moins une buse (261, 262) et son canal s'y référant (291, 292) ayant un diamètre plus grand que celui des autres buses (221, 26) et de leurs canaux respectifs (23, 27),
cette buse (26, 261, 262) étant conçue de manière à ce qu'elle peut être fermée par l'intermédiaire d'une vanne (7),
une pompe (5) étant disposée au moins dans un canal (27, 291, 292),
un filtre (6) étant disposé au moins dans un canal (292) qui est amovible,
· les ouvertures (111) formées dans la paroi frontale (11) sont formées en tant que fentes oblongues, une fente à chaque fois étant destinée pour une file de buses (22) de la tête d'impression à jet d'encre (2) composée des modules d'impression à jet d'encre,
· l'espace avant (12) présente une zone en forme d'une auge (122) pour le solvant (41) et une autre zone (121) pour les vapeurs de solvant (411), la zone en forme d'auge (122) étant formée en tant que zone capillaire avec des fentes capillaires (124) vers la zone (121) destinée pour les vapeurs de solvant, et étant munie d'un élément de chauffage, et la zone (121) destinée pour les vapeurs de solvant étant dimensionnée de manière à exclure un effet capillaire,
· à la proximité du boîtier (1) est logé de manière réglable un capot étanche (8) pour la paroi frontale (11) présentant les ouvertures (111).

2. Disposition selon la revendication 1 caractérisée par le fait que la buse (26, 261, 262) et le canal s'y référant (27, 291, 292) destinée pour le solvant (41) sont intégrés dans la tête d'impression à jet d'encre (2).

3. Disposition selon la revendication 1 caractérisée par le fait que l'entraînement pour au moins une buse (26) est formé en analogie avec l'entraînement pour les buses d'encre (221).

4. Disposition selon la revendication 1 caractérisée par le fait que la buse (26, 261, 262) et le canal s'y référant (27, 291, 292) destiné pour le solvant (41) sont formés dans le boîtier (1).

5. Disposition selon la revendication 1 caractérisée par le fait qu'un élément de chauffage est disposé (123) au niveau de la buse (262).

6. Disposition selon la revendication 1 caractérisée par le fait que le capot étanche (8) est muni d'un bec d'essuyage (81).

7. Disposition selon la revendication 1 caractérisée par le fait qu'une plaque d'aspiration (82) est logée de manière amovible dans le capot étanche (8).
